# EUROPÄISCHE PATENTSCHRIFT

(11) **EP 0 502 519 B1**
(45) Veröffentlichungstag und Bekanntmachung des Hinweises auf die Patenterteilung: **01.12.1993**
(21) Anmeldenummer: 92103764.4
(22) Anmeldetag: 05.03.1992
(51) Int. Cl.: B65D 83/76, B65D 81/32

(54) **Mehrkomponentenkartusche für plastische Massen**
Cartridge for plastic masses having several components
Cartouche pour masses plastiques à composants multiples

(30) Priorität: 06.03.1991 DE 9102635 U; 06.03.1991 DE 9102636 U
(43) Veröffentlichungstag der Anmeldung: 09.09.1992
(73) Patentinhaber: Ritter, Frank Georg, 86150 Augsburg (DE)
(72) Erfinder: Ritter, Frank Georg, 86150 Augsburg (DE)
(74) Vertreter: Gallo, Wolfgang, Dipl.-Ing. (FH)

(56) Entgegenhaltungen:
- EP-A- 0 105 181
- EP-A- 0 191 727
- DE-A- 3 301 383

## Beschreibung

Die Erfindung bezieht sich auf Mehrkomponentenkartuschen für plastische Massen, wie beispielsweise zweikomponentige Klebstoffe oder Dichtstoffmassen, bei welchen die Komponenten vor Gebrauch getrennt voneinander aufbewahrt und erst zum Gebrauch miteinander vermischt werden.

Insbesondere bezieht sich die Erfindung auf eine aus Kunststoffspritzguß hergestellte Mehrkammerkartusche für zwei- oder mehrkomponentige plastische Massen, mit mindestens zwei ineinander angeordneten Kartuschenrohrwandteilen zur Bildung mindestens zweier Kammern zur Aufnahme jeweils einer Materialkomponente, einem am vorderen Ende der Kartuschenrohrwandteile angeordneten Stirnwandteil, an welchem ein Mundstück zur Ausgabe der Materialkomponenten aus der Kartusche gebildet ist, und mit am hinteren Ende der Kartuschenrohrwandteile eingesetzten Kolben zum Ausdrücken der Materialkomponenten. Ein Mehrkammerkartusche dieser Art, die dem Oberbegriff der Anspruchs 1 entspricht, ist aus der EP-A-105181 bekannt.

Solche als Zweikammerkartuschen für zweikomponentige Massen mit koaxial ineinander angeordneten Kartuschenrohrwandteilen sind bereits bekannt, siehe beispielsweise US-Patent 2 826 339 (Maillard), US-Patent 4 366 919 (Anderson), und US-Patent 4 846 373 (Penn, Anderson). Bei den bekannten Zweikammerkartuschen sind die Rohrwandteile und das Stirnwandteil einteilig miteinander in einem Spritzgußvorgang aus Kunststoff hergestellt, was ein entsprechend kompliziertes und teures Spritzgußwerkzeug erfordert.

Die bekannten Zweikammerkartuschen nach dem US-Patent 2 826 339 und nach dem US-Patent 4 846 373 sind außerdem am Auslaß mit Absperrventilen versehen, die ein Nachfließen des Materials beim Wegnehmen des Preßdrucks auf die Kolben verhindern sollen. Beim US-Patent 2 826 339 sind diese Absperrventile als Rückschlagventile ausgebildet und im Auslaßkanal jeder Kammer gesondert angeordnet. Das im US-Patent 4 846 373 beschriebene Absperrventil weist ein quer in einem Halsansatz der Kartuschenstirnwand angeordnetes drehbares Ventilküken mit zwei parallelen Querbohrungen auf, die durch Drehen des Ventilkükens in und außer Deckung mit den beiden Auslaßkanälen der beiden Kammern gebracht werden können.

Ziel der Erfindung ist es, eine Mehrkammerkartusche der genannten Art so zu verbessern, daß sie sich leichter und mit einfacheren Spritzgußwerkzeugen fertigen läßt.

Ein weiteres Ziel der Erfindung liegt darin, Zweikammerkartuschen für unterschiedliche Mischungsverhältnisse der beiden Komponenten mit vertretbarem Spritzgußwerkzeugaufwand herstellen zu können.

Ein noch weiters Ziel der Erfindung besteht darin, ein verbessertes Absperrventil am Auslaß einer Mehrkammerkartusche zu schaffen.

Die Erfindung beinhaltet demgemäß eine aus Kunststoffspritzguß hergestellte Mehrkammerkartusche für zwei- oder mehrkomponentige plastische Massen, mit mindestens zwei ineinander angeordneten Kartuschenrohrwandteilen zur Bildung mindestens zweier Kammern zur Aufnahme jeweils einer Materialkomponente, einem am vorderen Ende der Kartuschenrohrwandteile angeordneten Stirnwandteil, an welchem ein Munstück zur Ausgabe der Materialkomponenten aus der Kartusche gebildet ist, am hinteren Ende der Kartuschenrohrwandteile eingesetzten Kolben zum Ausdrücken der Materialkomponenten, wobei das Stirnwandteil als gesondertes Kopfstück ausgebildet ist und die Kartuschenrohrwandteile ebenfalls als jeweils separat hergestellte Teile ausgebildet sind, und wobei zur Verbindung der Kartuschenrohrwandteile mit dem Kopfstück Schnappverbindungen vorgesehen sind.

Durch die erfindungemäße Mehrkammerkartusche können die Kartuschenrohrwandteile und das Kartuschenstirnwandteil jeweils separat hergestellt werden, wodurch die erforderlichen Spritzgußwerkzeuge sehr einfach ausgeführt und billig sein können. Die Spritzgußwerkzeuge für die Rohrwandteile benötigen nämlich keine Seitenschieber-Funktionen, und die Notwendigkeit verbleibender Seitenschieber-Funktionen reduziert sich auf das Spritzgußwerkzeug für das verhältnismäßig kleine Kartuschenstirnwandteil.

Des weiteren bietet die erfindungsgemäße Mehrkammerkartusche die Möglichkeit, sehr viel flexibler und schneller auf kurzfristige Änderungen des Kartuschenmischverhältnisses zu reagieren, in dem beispielsweise bei einer Doppel-Koaxialkartusche lediglich der Durchmesser des Kartuscheninnenrohrs, also nur das diesbezügliche einfache Werkzeug verändert bzw. neu gebaut wird. Insbesondere kann das Stirnwandteil für mehrere verschiedene, wahlweise aufzusteckende Innenrohrdurchmesser ausgebildet sein.

Die zur Realisierung der Schnapptechnik erforderlichen Hinterschneidungen werden maßlich so ausgeführt, daß sie einerseits in einem Spritzgußwerkzeug ohne Seitenschieber-Funktionen herstellbar sind und andererseits ein Einschnappen durch elastische Materialverformung erreichbar ist. Dementsprechend bewegt sich deshalb die Radialausdehnung der Hinterschneidungen im Zehntel-Millimeter-Bereich.

Des weiteren beinhaltet die Erfindung eine aus Kunststoffspritzguß hergestellte Mehrkammerkartusche für zwei- oder mehrkomponentige plastische Massen, mit mindestens zwei ineinander angeordneten Kartuschenrohrwandteilen zur Bildung mindestens zweier Kammern zur Aufnahme jeweils einer Materialkomponente, einem am vorderen Ende der Kartuschenrohrwandteile angeordneten Stirnwandteil, an welchem ein Mundstück zur Ausgabe der Materialkomponenten aus der Kartusche gebildet ist, das mit jeder Kammer durch eine im Stirnwandteil gebildete Austrittsöffnung in Verbindung steht, am hinteren Ende der Kartuschenrohrwandteile eingesetzten Kolben zum Ausdrücken der Materialkomponenten, und einer dem Mundstück zugeordneten Mundstück-Absperrvorrichtung zum wahlweisen Verschließen bzw. Öffnen des Mundstücks, die ein zwischen einer Offenstellung und einer Schließstellung drehbares Absperrorgan aufweist, wobei das Absperrorgan eine Scheibe aufweist, weiche am Mundstück der Kartusche quer zur Materialströmungsrichtung direkt vor den Austrittsöffnungen des Mundstücks angeordnet ist und um eine zur Kartuschenlängsachse parallele Achse drehbar ist, und wobei die Scheibe ihrerseits Durchtrittsöffnungen aufweist, die durch Drehen der Scheibe zwischen Offen- und Schließstellung in und außer Deckung mit den Austrittsöffnungen des Mundstücks bringbar sind.

Bei der erfindungsgemäßen Absperrvorrichtung erfolgt die Betätigungsbewegung als Drehbewegung um eine parallel zur Kartuschenlängsachse liegenden Achse. Dieses Bedienen der Absperrvorrichtung wird als angenehm und leicht empfunden. Es läßt sich mit der das vordere Ende der Kartusche in der Spritzpistole haltenden Hand leicht ausführen.

Die Erfindung wird nachstehend anhand von Ausführungsbeispielen unter Bezugnahme auf die anliegenden Zeichnungen mehr im einzelnen beschrieben.

In den Zeichnungen zeigt:
- Fig. 1: einen Längsschnitt durch eine erfindungsgemäße Zweikammer-Koaxialkartusche mit einer Absperrvorrichtung am Kartuschenauslaß,
- Fig. 1A: vergrößert die in Fig. 1 eingekreiste Einzelheit X,
- Fig. 2: einen Querschnitt durch die Kartusche nach Fig. 1 entsprechend der Schnittlinie II-II in Fig. 1,
- Fig. 3: eine Stirnansicht der Kartusche nach Fig. 1 mit geöffnetem Absperrorgan,
- Fig. 4: eine Stirnansicht wie in Fig. 3, jedoch mit geschlossenem Absperrorgan,
- Fig. 5: eine Untersicht des Absperrorgans entsprechend der Linie V-V in Fig. 1,
- Fig. 6: eine Stirnansicht des Kopfstücks der in Fig. 1 dargestellten Kartusche entsprechend der Linie VI-VI in Fig. 1, und
- Fig. 7: eine alternative Ausführungsform der Absperrvorrichtung im Längsschnitt.

Die in den Fig. 1 und dargestellte Doppel-Koaxialkartusche besteht aus einem Kartuschenaußenrohr 10, einem Kartuscheninnenrohr 20, einem die Stirnwand bildenden Kartuschenkopfstück 30, welches am vorderen Ende der Kartuschenrohre aufgesetzt ist, und entsprechenden Druckkolben 40, welche am hinteren Ende der Kartuschenrohre eingesetzt sind. Auf dem Kartuschenkopfstück 30 ist mittels einer Schraubmuffe 50 ein um die Längsachse drehbarer Verschlußmechanismus 60 befestigt, auf welchen eine Mischdüse aufschraubbar ist. In Fig. 2 sind Öffnungen 34 im Kartuschenkopfstück 30 erkennbar, welche in dem in Fig. 1 dargestellten Beispiel mit Öffnungen 61 des Verschlußmechanismus ausgerichtet sind.

Wie aus der Fig. 1 zu erkennen ist, stellen das Kartuschenaußenrohr 10, das Kartuscheninnenrohr 20 und das Kartuschenkopfstück 30 jeweils separate Einzelteile dar, wobei jeweils die Kartuschenrohre 10 und 20 in das Kartuschenkopfstück 30 eingerastet sind. Das Kartuschenkopfstück 30 weist dazu jeweils koaxiale, zylindrische Vorsprünge 31 und 32 bzw. 31a und 32a auf, die jeweils mit einem der Wandstärke des jeweiligen Kartuschenrohrs 10 bzw 29 entsprechenden Radialabstand angeordnet sind.

Fig. 1A stellt die in Fig. 1 eingekreiste Einzelheit X vergrößert dar. Dort ist zu erkennen, daß der radial äußere Vorsprung 31 des Kartuschenkopfstücks 30 eine Hinterschneidung 35 und das Kartuschenaußenrohr 10 eine der Hinterschneidung 35 entsprechende Nase 11 aufweist, welche ineinander eingerastet sind. Sowohl die Hinterschneidung 35 als auch die Nase 11 verlaufen im vorliegenden Ausführungsbeispiel durchgehend um den gesamten Umfang des Kartuschenkopfstücks 30 bzw. Kartuschenaußenrohrs 10. Analog dazu weist der radial äußere Vorsprung 33 des Kartuschenkopfstücks 30, welcher zur Befestigung des Kartuscheninnenrohr 20 dient, eine entsprechende Hinterschneidung und das Kartuscheninnenrohr 20 eine entsprechende Nase auf.

Vorzugsweise ist die Hinterschneidung 35 jeweils im radial äußeren Vorsprung ausgeführt, da beim Herstellen des Kopfstücks 30 und beim Einrasten der Kartuschenrohre 10 und 20 in die Vorsprünge 31 und 32 bzw. 31a und 32a ein Aufbiegen des entsprechenden Vorsprungs 31 bzw. 31a leichter möglich ist, als im umgekehrten Falle ein Stauchen des Vorsprungs 32 bzw. 32a.

Aus Gründen der Deutlichkeit ist die Radialausdehnung der Hinterschneidung 35 bzw. der Nase 11 in den Fig. 1 und 3 übertrieben dargestellt; sie nimmt nur sehr geringe Ausmaße an und bewegt sich bei den in der Praxixs vorkommenden Kartuschen im Zehntel-Millimeter-Bereich.

Nunmehr wird die Absperrvorrichtung am Kartuschen-Kopfstück beschrieben.

Das Kartuschenkopfstück 30 weist gemäß Fig. 1 einen exzentrischen Hals 31b auf, welcher im Inneren durch einen kreisbogenförmigen Steg 32b in zwei jeweils mit einer durch die Kartuschenrohre 10, 20 gebildeten Materialkammern in Verbindung stehende Kammern geteilt ist, und welcher außen mit einem Gewinde versehen ist.

Auf diesem Gewinde sitzt eine Schraubmuffe 50, welche ein Absperrorgan 60 drehbar auf dem Hals 31b des Kartuschenkopfstücks 30 hält.

Das Absperrorgan 60 besteht im wesentlichen aus einem oben offenen Hohlzylinder, welcher durch einen Mittelsteg 61 in zwei Teilzylinder geteilt ist, wobei ein Gewinde zum Aufschrauben beispielsweise einer Mischdüse und zwei Flügel 62 oder ein sonstiges Griffelement zum Betätiguen des Absperrorgans 60 vorgesehen sind.

Die Schraubmuffe 50 greift in eine Umfangsnut 63 des Absperrorgans ein, wobei der Überhang dieses Eingriffs maßlich derart gestaltet ist, daß ein Einrasten beider aus Kunststoff bestehenden Teile durch elastische Materialverformung und entsprechende Flankengestaltung ermöglicht wird. Durch diesen Eingriff zwischen der Schraubmuffe 50 und dem Absperrorgan 60 ist bei entsprechend gewählter axialer Druckkraft ein Verdrehen des Absperrorgans 60 bezüglich der Haltemutter 50 und des Halses 31 möglich.

Der Hals 31b des Kartuschenkopfstücks 30 ist an seinem dem Absperrorgan 60 zugewandten Ende mit einem Boden 33 abgeschlossen, in welchem zwei Öffnungen 34 vorgesehen sind, wobei jede Öffnung auf einer Seite des Stegs 32b liegt und dementsprechend mit der jeweiligen Materialkammer in Verbindung steht (siehe auch Fig. 2). Ein das eigentliche Absperrorgan bildender Boden 64 des Zylinders 60 weist zu den Öffnungen 34 bezüglich Lage und Form kongruente Öffnungen 65 auf, welche in den Fig. 1 und 3 jeweils übereinanderliegend dargestellt sind; dies entspricht der Offenstellung des Absperrorgans 60.

In Fig. 4 ist die Schließstellung des Absperrorgans 60 dargestellt. Dort ist das Absperrorgan 60 um 90° um seine Längsachse gedreht, wodurch die entsprechenden Öffnungen 34 des Kopfstücks 30 und Öffnungen 65 des Absperrorgans 60 nicht mehr kommunizieren und dadurch verschlossen sind.

Damit das Absperrorgan 60 in definierter Weise verdreht werden kann, wird es einer in den Fig. 5 und 6 dargestellten Zwangsführung unterworfen. Entsprechend Fig. 5 weist das Absperrorgan 60 an seinem unteren Ende zwei diametral gegenüberliegende vorstehende Anschlagnasen 66 auf, welche in entsprechenden im Boden 33 des Halses 31b eingelassenen Führungsnuten 35 (Fig. 6) eingreifen und nach entsprechender Drehung des Absperrorgans 30 an deren Begrenzungen anstoßen, so daß definierte Offen- und Schließstellungen gegeben sind.

In Fig. 6 ist eine andere Ausführungsform der Koaxialkartusche mit einem erfindungsgemäßen Abschlußorgan 60 dargestellt. Einziger Unterschied zu der in Fig. 1 dargestellten Ausführungsform besteht darin, daß der kreisbogenförmige Steg 32b praktisch völlig fehlt, dafür aber der Absperrorgan-Zylinder 60 bis zur vom Kartuschenkopfstück 30 gebildeten Ebene hinabreicht. Diese Ausführungsform ist gegenüber der in Fig. 1 dargestellten aus spritzgußtechnischen Gründen bezüglich des Kopfstücks 30 zu bevorzugen.

Statt des dargestellten Griffelements in Form eines Knebels mit zwei Flügeln 62 kann auch ein einziger seitlich vom Absperrorgan 60 wegragender Griffhebel (nicht dargestellt) Anwendung finden.

## Patentansprüche

1. Aus Kunststoffspritzguß hergestellte Mehrkammerkartusche für zwei- oder mehrkomponentige plastische Massen, mit
mindestens zwei ineinander angeordneten Kartuschenrohrwandteilen (10, 20) zur Bildung mindestens zweier Kammern zur Aufnahme jeweils einer Materialkomponente,
einem am vorderen Ende der Kartuschenrohrwandteile angeordneten Stirnwandteil (30), an welchem ein Mundstück (31) zur Ausgabe der Materialkomponenten aus der Kartusche gebildet ist, das mit jeder Kammer durch eine im Stirnwandteil gebildete Austrittsöffnung in Verbindung steht,
am hinteren Ende der Kartuschenrohrwandteile eingesetzten Kolben (40) zum Ausdrücken der Materialkomponenten,
dadurch gekennzeichnet, daß das Stirnwandteil als gesondertes Kopfstück (30) ausgebildet ist und die Kartuschenrohrwandteile (10, 20) ebenfalls als jeweils separat hergestellte Teile ausgebildet sind,
und zur Verbindung der Kartuschenrohrwandteile mit dem Kopfstück Schnappverbindungen (11, 35) vorgesehen sind.

2. Kartusche nach Anspruch 1, dadurch gekennzeichnet, daß die Schnappverbindungen zwischen dem Kopfstück (30) und jedem Kartuschenrohrwandteil (10, 20) einen am einen Teil gebildeten Ringflansch (31, 32 bzw. 31a, 32a) mit einer eine Hinterschneidung (35) aufweisenden axialen Ringnut und am anderen Teil einen dazu komplementären Ringansatz (11) zum Einrasten in die Hinterschneidung (35) der Ringnut aufweisen.

3. Kartusche nach Anspruch 2, dadurch gekennzeichnet, daß der Ringflansch am Kopfstück (30) und der Ringansatz am jeweiligen Rohrwandteil (10, 20) gebildet ist und die Hinterschneidung (35) in der jeweils radial äußeren Nutwange (31 bzw. 31a) gebildet ist.

4. Kartusche nach Anspruch 2 oder 3, dadurch gekennzeichnet, daß die Radialausdehnung der Hinterschneidung (35) im Zehntel-Millimeter-Bereich liegt.

5. Kartusche nach einem der Ansprüche 1 bis 4, dadurch gekennzeichnet, daß dem Mundstück eine Absperrvorrichtung zum wahlweisen Verschließen bzw. Öffnen des Mundstücks zugeordnet ist, die ein zwischen einer Offenstellung und einer Schließstellung drehbares Absperrorgan (60) aufweist, und das Absperrorgan eine Scheibe (64) aufweist, welche am Mundstück der Kartusche quer zur Materialströmungsrichtung direkt vor den Austrittsöffnungen (34) des Mundstücks angeordnet ist und um eine zur Kartuschenlängsachse parallele Achse drehbar ist, und die Scheibe (64) ihrerseits Durchtrittsöffnungen (65) aufweist, die durch Drehen der Scheibe zwischen Offen- und Schließstellung in und außer Deckung mit den Austrittsöffnungen (34) des Mundstücks bringbar sind.

6. Kartusche nach Anspruch 5, dadurch gekennzeichnet, daß die Drehung der Scheibe (64) zwischen Offen- und Schließstellung durch an der Scheibe und am Mundstück (30) gebildete Anschlagflächen (35, 66) begrenzt ist.

7. Kartusche nach Anspruch 5 für eine Zweikomponentenkartusche mit zwei koaxialen Kartuschenrohrwandteilen, dadurch gekennzeichnet, daß das Absperrorgan die Form eines vorne offenen Hohlzylinders hat, dessen Boden durch die Scheibe (64) gebildet ist und an dessen Mantel Griffmittel (62) zur Betätigung des Absperrorgans und eine Umfangsnut (63) vorgesehen sind, in weiche Haltemittel (50) zum Führen des Zylinders und zum Halten desselben auf dem Kopfstück (30) eingreifen.

8. Kartusche nach Anspruch 7, dadurch gekennzeichnet, daß als Haltemittel (50) eine auf einen Hals (31b) des Kopfstücks (30) aufgeschraubte Schraubmuffe (50) dient.

9. Kartusche nach Anspruch 7 oder 8, dadurch gekennzeichnet, daß der vorne offene Hohlzylinder (60) durch einen Mittelsteg (61) in zwei Teilzylinder geteilt ist und an seinem Mantel ein Gewinde zum Aufschrauben einer Mischdüse gebildet ist.

10. Kartusche nach einem der Ansprüche 6 bis 9, dadurch gekennzeichnet, daß die Scheibe (64) zwei vorspringende Anschlagnasen (66) aufweist, welche in zwei am Kopfstück entsprechend gebildete vertiefte Führungsnuten (35) eingreifen, welche an ihren Enden einen Gegenanschlag für die Anschlagnasen (66) bilden.

## Claims

1. An injection-moulded multi-chamber cartridge for two- or multi-component flowable compounds, including
at least two tubular cartridge wall sections (10, 20) arranged one within the other to form at least two chambers to accommodate one material component each,
a front wall section (30) arranged at the front end of the tubular cartridge wall sections onto which a mouthpiece (31) is moulded to dispense the material components from the cartridge, connected to each chamber by an outlet moulded into the front wall section,
a piston (40) inserted into the rear end of each of the tubular cartridge wall sections to press out the material components,
characterized in that the front wall section has been moulded as a separate header (30) and the tubular cartridge wall sections (10, 20) have also been moulded as separate components,
and snap-on connections (11, 35) arranged to connect the tubular cartridge wall sections with the header.

2. A cartridge according to claim 1, characterized in that the snap-on connections between the header (30) and each tubular cartridge wall section (10, 20) have an annular flange (31, 32 and/or 31a, 32a) moulded to one section, an axial annular groove having an undercut (35) and a matching annular projection (11) on the other component to engage into the undercut (35) in the annular groove.

3. A cartridge according to claim 2, characterized in that the annular flange has been moulded to the header (30) and the annular projection of each tubular wall section (10, 20) and the undercut (35) has been moulded to each external groove face (31 and/or 31a).

4. A cartridge according to claim 2 or claim 3, characterized in that the radial expansion of the undercut (35) is within a range of several tenths of a millimetre.

5. A cartridge according to one of claims 1 to 4, characterized in that a shut-off device for optional closing and/or opening of the mouthpiece has been allocated to the mouthpiece, including a shut-off device (60) which may be rotated between open and closed position, with the shut-off device including a disc (64) arranged in the mouthpiece of the cartridge laterally to the material flow, directly in front of the outlet (34) of the mouthpiece, which may be rotated around an axis parallel to the longitudinal axis of the cartridge, and with the disc (64) in turn having orifices (65) which can be positioned congruent or non-congruent with the outlets (34) of the mouthpiece by rotating the disc between open and closed position.

6. A cartridge according to claim 5, characterized in that rotation of the disc (64) between open and closed position is limited by stops (35, 66) moulded to both the disc and the mouthpiece (30).

7. A cartridge according to claim 5 for a two-component cartridge including two coaxial tubular cartridge wall sections, characterized in that the shut-off device has the shape of a hollow cylinder open at the front, whose base is formed by a disc (64), with a handle device (62) at its sleeve to operate the shut-off device, and a circumferential groove (63) in which the locking device (50) to guide the cylinder and to lock the same to the header (30) will engage.

8. A cartridge according to claim 7, characterized in that the locking device (50) is a threaded socket (50) screwed to the neck (31b) of the header (30).

9. A cartridge according to claims 7 or 8, characterized in that the hollow cylinder (60) is open at the front, is divided into two cylinder sections by a central web (61), and has a thread for screwing-on the mixing nozzle moulded to its sleeve.

10. A cartridge according to one of claims 6 to 9, characterized in that the disc (64) includes two top projections (66) engaging into two recessed guide grooves (35) moulded into the header, forming at their ends a counterstop for the stop projections (66).

## Revendications

1. Cartouche à plusieurs compartiments réalisée par moulage par injection en matière plastique pour des masses plastiques à deux ou plus de deux composants, comprenant:
au moins deux parties de paroi tubulaire de cartouche (10,20) pour la formation d'au moins deux compartiments recevant chacun un composant,
une partie de paroi frontale (30) qui est disposée à l'extrémité avant des parties de paroi tubulaire de cartouche et sur laquelle est formé un embout (31) pour la distribution des composants contenus dans la cartouche, cet embout étant en communication avec chaque compartiment par une ouverture de sortie formée dans la partie de paroi frontale,
des pistons (40) rapportés à l'extrémité arrière des parties de paroi tubulaire de cartouche, en vue de l'expulsion des composants,
caractérisée par le fait que la partie de paroi frontale est réalisée sous forme de pièce de tête (30) séparée et les parties de paroi tubulaire de cartouche (10, 20) sont réalisées également sous forme de parties fabriquées séparément,
et que des assemblages par encliquetage (11, 35) sont prévus pour relier les parties de paroi tubulaire de cartouche à la pièce de tête.

2. Cartouche suivant la revendication 1,
caractérisée par le fait que les assemblages par encliquetage entre la pièce de tête (30) et chaque partie de paroi tubulaire de cartouche (10, 20) comprennent un rebord annulaire (31, 32 ou 31a, 32a) formé sur une partie avec une gorge annulaire axiale présentant une section en contre-dépouille (35), et un bourrelet annulaire (11) complémentaire formé sur l'autre partie pour l'encliquetage dans la section en contre-dépouille (35) de la gorge annulaire.

3. Cartouche suivant la revendication 2,
caractérisée par le fait que le rebord annulaire est formé sur la pièce de tête (30) et le bourrelet annulaire sur la partie de paroi tubulaire (10, 20) et que la section en contre-dépouille (35) est formée dans le flanc radialement extérieur (31 ou 31a) de la gorge.

4. Cartouche suivant la revendication 2 ou 3, caractérisée par le fait que la dimension radiale de la section en contre-dépouille (35) est située dans la gamme des dizièmes de millimètres.

5. Cartouche suivant l'une des revendications 1 à 4, caractérisée par le fait qu'un dispositif d'arrêt est associé à l'embout pour pouvoir au choix obturer et ouvrir l'embout, ce dispositif comportant un organe d'arrêt (60) mobile par rotation entre une position ouverte et une position fermée, que l'organe d'arrêt comprend un disque (64) qui est disposé sur l'embout de la cartouche, transversalement à la direction d'écoulement de la masse, directement devant les ouvertures de sortie (34) de l'embout et est mobile en rotation autour d'un axe parallèle à l'axe longitudinal de la cartouche, et que le disque (64) présente des ouvertures de passage (65) qui, par rotation du disque entre la position ouverte et la position fermée, peuvent être amenées en coïncidence d'avec et hors de coïncidence avec les ouvertures de sortie (34) de l'embout.

6. Cartouche suivant la revendication 5,
caractérisée par le fait que la rotation du disque (64) entre la position ouverte et la position fermée est limitée par des surfaces de butée (35, 66) formées sur le disque et sur l'embout (30).

7. Cartouche suivant la revendication 5 pour une cartouche à deux composants comprenant deux parties de paroi tubulaire de cartouche coaxiales, caractérisée par le fait que l'organe d'arrêt présente la forme d'un cylindre creux ouvert à l'avant, dont le fond est formé par le disque (64) et dont la paroi latérale comporte des moyens de préhension (62) pour l'actionnement de l'organe d'arrêt ainsi qu'une gorge périphérique (63) dans laquelle pénètrent des moyens de retenue (50) pour le guidage du cylindre et pour la retenue de ce dernier sur la pièce de tête (30).

8. Cartouche suivant la revendication 7,
caractérisée par le fait que les moyens de retenue sont constitués par un manchon fileté (50) vissé sur un col (31b) de la pièce de tête (30).

9. Cartouche suivant la revendication 7 ou 8,
caractérisée par le fait que le cylindre creux (60) ouvert à l'avant est subdivisé par une cloison médiane (61) en deux cylindres partiels et présente, sur sa paroi latérale, un filetage pour le vissage d'une buse mélangeuse.

10. Cartouche suivant l'une des revendications 6 à 9, caractérisée par le fait que le disque (64) présente deux nez de butée (66) en saillie pénètrant dans deux gorges de guidage (35) qui sont ménagées en creux dans la pièce de tête et dont les extrémités constituent une contre-butée pour les nez de butée (66).
